# EUROPÄISCHE PATENTSCHRIFT

(11) **EP 1 018 096 B1**
(45) Veröffentlichungstag und Bekanntmachung des Hinweises auf die Patenterteilung: **03.04.2002**
(21) Anmeldenummer: 98941273.9
(22) Anmeldetag: 03.07.1998
(51) Int. Cl.: G07D 1/00, G07D 11/00

(54) **ROLLENSPEICHER FÜR BLATTFÖRMIGE GEGENSTÄNDE**
ROLL STORAGE SYSTEM FOR SHEET-SHAPED OBJECTS
SYSTEME DE RESERVE A ROULEAUX POUR OBJETS EN FORME DE FEUILLE

(30) Priorität: 25.07.1997 DE 19732129
(43) Veröffentlichungstag der Anmeldung: 12.07.2000
(73) Patentinhaber: Wincor Nixdorf GmbH & Co KG, 33106 Paderborn (DE)
(72) Erfinder: NEUMANN, Ulrich, D-59556 Lippstadt (DE); KRAFFT, Manfred, D-33154 Salzkotten (DE); TAUCHERT, Klaus, D-78052 Villingen-Schwenningen (DE)
(86) Internationale Anmeldenummer: DE9801856
(87) Internationale Veröffentlichungsnummer: WO9905652

(56) Entgegenhaltungen:
- EP-A2- 0 419 108
- DE-A1- 2 619 620
- DE-C2- 3 042 566
- US-A- 5 533 627

## Beschreibung

Die Erfindung betrifft einen Rollenspeicher für blattförmige Gegenstände, insbesondere Banknoten, mit einem Gehäuse, in dem eine Vorratsrolle für eine Speicherfolie und eine mit dieser verbundene Speicherrolle drehbar gelagert sind, die jeweils mit einem Rollenantrieb gekoppelt sind, wobei die Speicherfolie zwischen der Vorratsrolle und der Speicherrolle über mindestens eine Umlenkrolle geführt ist, und mit einer Führungseinrichtung zum Einführen und Herausführen blattförmiger Gegenstände in den bzw. aus dem Wickel der Speicherrolle.

Ein solcher Rollenspeicher ist beispielsweise aus der DE 30 42 566 C2 bekannt. Bei der dort beschriebenen Lösung wird die Führungseinrichtung von einem stationären Rollenpaar gebildet, das nahe dem Einlaßschlitz des Gehäuses angeordnet ist, wobei die Speicherfolie über eine dieser Rollen geführt ist. Die durch den Einlaßschlitz des Gehäuses einlaufenden Banknoten gelangen so auf die Speicherfolie und in den Wickel der Speicherrolle. Eine Führung der einlaufenden Banknoten ist allerdings nur so lange gewährleistet, wie der Abstand zwischen dem Rollenspalt des stationären Rollenpaares und dem Auflaufpunkt der Speicherfolie auf den Wickel der Speicherrolle kleiner ist als die Abmessung der Banknote in Förderrichtung. Diese Forderung begrenzt die für die Speicherung nutzbare Durchmesserdifferenz des Speicherrollenwickels und damit die Speicherkapazität der Speicherrolle.

Eine von dem vorstehend genannten Abstand unabhängige Führung der Banknoten zwischen dem stationären Rollenpaar und dem Auflaufpunkt der Speicherfolie auf den Speicherrollenwickel läßt sich durch die Verwendung zweier Speicherfolien erreichen, die an dem stationären Rollenpaar zusammengeführt werden und die einlaufenden Banknoten zwischen sich einschließen. Diese ebenfalls in der DE 30 42 566 C2 beschriebene Lösung hat jedoch den Nachteil, daß zwei Vorratsrollen mit einem entsprechenden Antriebsmechanismus benötigt werden und daß der Speicherrollenwickel durch die doppelte Folie dicker wird. Insgesamt kann dadurch zwar der gesamte Durchmesserbereich des Speicherrollenwickels für die Speicherung von Banknoten genutzt werden, jedoch wird dies mit einem relativ hohen technischen Aufwand erkauft.

Der Erfindung liegt die Aufgabe zugrunde, einen Rollenspeicher der eingangs genannten Art anzugeben, der bei geringer Baugröße und geringem technischen Aufwand ein relativ hohes Speichervermögen hat.

Diese Aufgabe wird erfindungsgemäß dadurch gelöst, daß die Führungseinrichtung einen um eine gehäusefeste Schwenkachse schwenkbaren und parallel zur Förderrichtung verstellbaren Fördertisch umfaßt, an dem ein Übergabeförderer zum Einführen blattförmiger Gegenstände in den Wikkel und zum Entnehmen blattförmiger Gegenstände aus dem Wickel der Speicherrolle angeordnet ist.

Durch die schwenkbare Anordnung des Fördertisches kann dessen Ebene bei sich änderndem Wickeldurchmesser stets so gestellt werden, daß sie tangential zur Wickeloberfläche gerichtet ist. Die mit der Änderung des Wickeldurchmessers auftretende Änderung des Abstandes zwischen einer Einlaufstelle für die blattförmigen Gegenstände am Gehäuse und der Auflaufstelle der Speicherfolie an der Wikkeloberfläche wird durch eine Verstellung des Fördertisches parallel zur Förderrichtung ausgeglichen. Damit ist eine Führung der blattförmigen Gegenstände unabhängig vom aktuellen Wickeldurchmesser gewährleistet, so daß ein wesentlich größerer Teil des Wickeldurchmessers für die Speicherung von blattförmigen Gegenständen genutzt werden kann, als dies bisher üblich war. Versuche haben gezeigt, daß mit der erfindungsgemäßen Lösung die Speicherkapazität des mit einer Speicherfolie arbeitenden Rollenspeichers gegenüber herkömmlichen Lösungen um 100 % gesteigert werden kann.

Vorzugsweise ist der Fördertisch mit mindestens einem Fortsatz in einer gehäusefesten Kulisse derart geführt, daß er bei einer Schwenkbewegung zwangsweise parallel zur Förderrichtung verschoben wird. Zweckmäßigerweise ist der Fördertisch dabei mit seinem der Schwenkachse fernen Übergabeende zur Anlage an den Wickel der Speicherrolle vorgespannt, so daß sich die Stellung des Fördertisches automatisch an den Wickeldurchmesser anpaßt.

Bei einer bevorzugten Ausführungsform der Erfindung umfaßt der Übergabeförderer einen Bandförderer mit einem Endlosband sowie mit diesem zusammenwirkende Stütz- und Gegendruckrollen. Das Endlosband ist über eine koaxial zur Schwenkachse des Fördertisches gelagerte erste Rolle und eine an dem Fördertisch gelagerte zweite Rolle geführt. Die translatorische Verstellung des Fördertisches relativ zur Schwenkachse hat zur Folge, daß sich auch die Länge des Endlosbandes ändern muß. Dies könnte zwar grundsätzlich durch die Verwendung eines elastischen Endlosbandes aufgefangen werden, sofern der Stellweg nicht sehr groß ist. Zweckmäßiger ist es aber, wenn das Endlosband des Bandförderers über eine Spannvorrichtung geführt ist, welche dafür sorgt, daß die Spannung und damit auch die Transporteigenschaften des Endlosbandes stets konstant bleiben.

Mit dieser Lösung ist also sichergestellt, daß der Abstand zwischen dem Abgabeende des Übergabeförderers und dem Übergabeende des Fördertisches stets konstant bleibt unabhängig von dem Wickeldurchmesser der Speicherrolle und dem Abstand zwischen der Einlaufstelle der blattförmigen Gegenstände an dem Speichergehäuse der Auflaufstelle der Speicherfolie auf den Speicherrollenwickel.

Vorzugsweise ist die zweite Rolle des Bandförderers koaxial zu und drehfest mit einer Umlenkrolle der Speicherfolie angeordnet, so daß der Bandförderer von der Speicherfolie angetrieben wird. Damit entfällt ein eigener Antrieb für den Übergabeförderer und eine erforderliche Synchronisation eines solchen Antriebes mit dem Antrieb der Speicherrolle.

Weitere Merkmale und Vorteile der Erfindung ergeben sich aus der folgenden Beschreibung, welche in Verbindung mit den beigefügten Zeichnungen die Erfindung an Hand eines Ausführungsbeispieles erläutert. Es zeigen:
- Figur 1: eine schematische Seitenansicht des erfindungsgemäßen Rollenspeichers in Richtung der Achse der Speicherrolle bei einem geringen Durchmesser des Speicherrollenwickels,
- Figur 2: eine der Figur 1 entsprechende Ansicht mit maximalem Durchmesser des Speicherrollenwickels und
- Figur 3: eine schematische Ansicht des Fördertisches von unten, d.h. in Richtung des Pfeiles A in Figur 1.

Der in den Figuren 1 und 2 dargestellte Rollenspeicher umfaßt ein Gehäuse 10, in dem eine Vorratsrolle 12 und eine Speicherrolle 14 um gehäusefeste Achsen 16 bzw. 18 drehbar gelagert sind. Eine Speicherfolie 20 ist sowohl mit der Vorratsrolle 12 als auch der Speicherrolle 14 verbunden und kann zwischen diesen beiden Rollen unter Bildung eines Vorratswickels 22 bzw. eines Speicherrollenwickels 24 hin und her gespult werden. Die Rollen 12 und 14 sind hierzu mit geeigneten nicht dargestellten Antriebsvorrichtungen verbunden. Die Speicherfolie ist zwischen der Vorratsrolle 12 und der Speicherrolle 14 über ortsfeste Umlenkrollen 26, 28, 30 sowie eine bewegliche Umlenkrolle 32 (Figur 3) geführt, die an einem allgemein mit 34 bezeichneten Fördertisch gelagert ist, der im folgenden nun näher erläutert werden soll.

Der Fördertisch 34 hat einen Rahmen 36, der bei der Verstellung des Fördertisches 34 zwischen den in den Figuren 1 und 2 dargestellten Positionen gleichzeitig eine Schwenkbewegung um eine gehäusefeste Welle 38 und eine translatorische Bewegung in Richtung des Doppelpfeiles B, d.h. parallel zur Förderrichtung ausführt. Hierzu hat der Rahmen 36 seitlich abstehende vordere und hintere Fortsätze 40, 42, die in gehäusefeste gekrümmte Kulissenschlitze 44, 46 eingreifen, wie dies in den Figuren 1 und 2 dargestellt ist.

Ferner umfaßt der Fördertisch 34 einen Übergabeförderer 48 zur Übergabe von Banknoten an den Speicherrollenwickel 24 bzw. zum Entnehmen von Banknoten aus dem Speicherrollenwickel 24. Der Übergabeförderer umfaßt einen Bandförderer 50 mit einem Endlosband 52. Dieses ist über zwei auf der Schwenkwelle 38 in einem axialen Abstand voneinander drehbar gelagerte erste Rollen 54 und zweite Rollen 56 geführt, die zusammen mit der beweglichen Umlenkrolle 32 auf einer Welle 58 drehbar gelagert sind, die in dem Rahmen 36 des Fördertisches 34 gehalten ist.

Wenn der Rahmen 36 des Fördertisches 34 in Richtung des Doppelpfeiles B verstellt wird, ändert sich der Abstand zwischen den Wellen 38 und 58. Um bei dieser Abstandsänderung die Spannung des Endlosbandes 52 konstant zu halten, ist jeweils eine Spannvorrichtung vorgesehen, umfassend zwei Umlenkrollen 59 und eine Spannrolle 60, die an einem an dem Rahmen 36 um eine Schwenkachse 62 schwenkbar gelagerten Schwenkhebel 64 gelagert ist. Der Schwenkhebel 64 wird durch eine Zugfeder 66 in Richtung des Pfeiles C in Fig. 3 vorgespannt.

Mit dem Obertrum des Endlosbandes 52 wirken Rollenpaare zusammen, die jeweils aus einer das Endlosband unterstützenden Stützrolle 68 und einer dieser jeweils zugeordneten Gegendruckrolle 70 bestehen, wobei die Rollen 68 und 70 um Achsen 72 bzw. 74 drehbar an dem Rahmen 36 gelagert sind.

In dem in der Figur 1 dargestellten Zustand des Rollenspeichers ist die Speicherfolie 20 vollständig auf die Vorratsrolle 12 aufgewickelt. Der Speicherrollenwickel 24 hat somit seinen geringsten Durchmesser. In dieser Stellung nimmt der Fördertisch 34 unter der Wirkung einer Zugfeder 76, die einerseits an einem gehäusefesten Punkt 78 und andererseits an einem Fortsatz 80 des Rahmens 36 angreift, seine oberste Stellung ein, in der der Fördertisch 34 an der Oberfläche des Speicherrollenwickels 24 anliegt. In dieser Stellung haben die Wellen 38 und 58 des Bandförderers 50 ihren größten Abstand voneinander.

Figur 2 zeigt den Rollenspeicher in einem Zustand, in dem der Speicherrollenwickel 24 seinen größten Durchmesser hat. Durch den wachsenden Speicherrollenwickel 24 wird der an dessen Oberfläche anliegende Fördertisch 34 gegen die Kraft der Zugfeder 76 nach unten gedrückt. Während dieser Schwenkbewegung nach unten wird der Rahmen 36 durch das Gleiten der Fortsätze 40 und 42 in den Kulissen 44, 46 in Richtung auf die Schwenkwelle 38 verschoben.

Da der Bandförderer 50 ebenso wie die Welle 58 an dem Rahmen 36 des Fördertisches 34 angeordnet ist, folgt er der Bewegung derselben. Der Abstand des zwischen den Gegendruckrollen 70 und den Stützrollen 68 gebildeten Spaltes von der Auflaufstelle der Speicherfolie 20 auf den Speicherrollenwickel 24 bleibt dadurch immer konstant. Dadurch ist unabhängig von dem Durchmesser des Speicherrollenwickels 24 stets eine gleichbleibend gute Führung für die blattförmigen Gegenstände beim Einlaufen in den Speicherrollenwickel 24 bzw. beim Entnahmevorgang aus dem Speicherrollenwickel 24 gewährleistet. Damit ist es möglich, eine größere Differenz zwischen dem kleinsten Wickeldurchmesser und dem größten Wickeldurchmesser des Speicherrollenwickels auszunutzen. Bei gleicher Baugröße des Rollenspeichers insgesamt kann somit das Speichervolumen erheblich gesteigert werden.

## Patentansprüche

1. Rollenspeicher für blattförmige Gegenstände, insbesondere Banknoten mit einem Gehäuse (10), in dem eine Vorratsrolle (12) für eine Speicherfolie (20) und eine mit dieser verbundene Speicherrolle (14) drehbar gelagert sind, die jeweils mit einem Rollenantrieb gekoppelt sind, wobei die Speicherfolie (20) zwischen der Vorratsrolle (12) und der Speicherrolle (14) über mindestens eine Umlenkrolle (26, 28, 30, 32) geführt ist, und mit einer Führungseinrichtung (34) zum Einführen und Herausführen blattförmiger Gegenstände in den bzw. aus dem Wickel (24) der Speicherrolle (12), **dadurch gekennzeichnet, daß** die Führungseinrichtung einen um eine gehäusefeste Schwenkachse (38) schwenkbaren und parallel zur Förderrichtung (B) verstellbaren Fördertisch (34) umfaßt, an dem ein Übergabeförderer (48) zum Einführen blattförmiger Gegenstände in den Wickel (24) und zum Entnehmen blattförmiger Gegenstände aus dem Wickel (24) der Speicherrolle (14) angeordnet ist.

2. Rollenspeicher nach Anspruch 1, **dadurch gekennzeichnet, daß** der Fördertisch (34) mit mindestens einem Fortsatz (40, 42) in einer gehäusefesten Kulisse (44, 46) derart geführt ist, daß er bei einer Schwenkbewegung zwangsweise parallel zur Förderrichtung (B) verschoben wird.

3. Rollenspeicher nach Anspruch 1 oder 2, **dadurch gekennzeichnet, daß** der Fördertisch (34) mit seinem der Schwenkachse (38) fernen Übergabeende zur Anlage an dem Wickel (24) der Speicherrolle (14) vorgespannt ist.

4. Rollenspeicher nach einem der Ansprüche 1 bis 3, **dadurch gekennzeichnet, daß** der Übergabeförderer (48) einen Bandförderer (50) mit mindestens einem Endlosband (52) sowie mit diesem zusammenwirkende Stütz- und Gegenrollen (68, 70) umfaßt.

5. Rollenspeicher nach Anspruch 4, **dadurch gekennzeichnet, daß** das Endlosband (52) des Bandförderers (50) über eine koaxial zur Schwenkachse (38) des Fördertisches (34) gelagerte erste Rolle (54) und eine an dem Fördertisch (34) gelagerte zweite Rolle (56) geführt ist.

6. Rollenspeicher nach Anspruch 5, **dadurch gekennzeichnet, daß** das Endlosband (52) über eine Spannvorrichtung (59, 60, 64, 66) geführt ist.

7. Rollenspeicher nach Anspruch 5 oder 6, **dadurch gekennzeichnet, daß** die zweite Rolle (56) des Bandförderers (50) koaxial zu und drehfest mit einer Umlenkrolle (32) der Speicherfolie (20) angeordnet ist.

## Claims

1. Roll storage system for sheet-like objects, in particular banknotes, having a housing (10), in which a supply roll (12) for a storage film (20) and a storage roll (14) connected to said supply roll are mounted so that they can rotate, and each roll is coupled to a roll drive, the storage film (20) being guided between the supply roll (12) and the storage roll (14) over at least one deflection roller (26, 28, 30, 32), and having a guide device (34) for guiding sheet-like objects into and out of the coil (24) on the storage roll (12), **characterized in that** the guide device comprises a conveyor table (34) which can be pivoted about a pivot pin (38) fixed to the housing and can be adjusted parallel to the conveying direction (B), on which table there is arranged a transfer conveyor (48) for guiding sheet-like objects into the coil (24) and for removing sheet-like objects from the coil (24) on the storage roll (14).

2. Roll storage system according to Claim 1, **characterized in that** the conveyor table (34) is guided by at least one extension (40, 42) in a slot guide (44, 46) fixed to the housing, in such a way that during a pivoting movement it is forcibly displaced parallel to the conveying direction (B).

3. Roll storage system according to Claim 1 or 2, **characterized in that** the transfer end of the conveyor table (34), remote from the pivot pin (38), is pretensioned so as to rest on the coil (24) on the storage roll (14).

4. Roll storage system according to one of Claims 1 to 3, **characterized in that** the transfer conveyor (48) comprises a belt conveyor (50) having at least one endless belt (52) and supporting and back-pressure rollers (68, 70) interacting therewith.

5. Roll storage system according to Claim 4, **characterized in that** the endless belt (52) of the belt conveyor (50) is guided over a first roller (54), mounted coaxially with respect to the pivot pin (38) of the conveyor table (34), and over a second roller (56), mounted on the conveyor table (34).

6. Roll storage system according to Claim 5, **characterized in that** the endless belt (52) is guided over a tensioning device (59, 60, 64, 66).

7. Roll storage system according to Claim 5 or 6, **characterized in that** the second roller (56) of the belt conveyor (50) is arranged coaxially with respect to a deflection roller (32) of the storage film (20) and is fixed so that. it rotates with said roller.

## Revendications

1. Magasin à bobines pour des objets en forme de feuilles, notamment des billets de banque, comportant un boîtier (10) dans lequel sont montées à rotation une bobine (12) de réserve pour un film (20) de stockage et une bobine (14) de stockage reliée à la précédente, bobinés qui sont chacune couplées à un entraînement de bobine, le film (20) de stockage étant guidé entre la bobine (12) de réserve et la bobine (14) de stockage en passant par au moins un galet (26, 28, 30, 32) de renvoi, et comportant un dispositif (34) de guidage pour introduire des objets en forme de feuilles dans le bobinage (24) de la bobine (14) de stockage et les en retirer,
**caractérisé en ce que** le dispositif de guidage comprend une table (34) transporteuse pivotante autour d'un axe (38) de pivotement solidaire du boîtier et mobile parallèlement à la direction (B) de transport, table sur laquelle est disposé un transporteur (48) de transfert pour introduire des objets en forme de feuilles dans le bobinage (24) et pour retirer des objets en forme de feuilles du bobinage (24) de la bobine (14) de stockage.

2. Magasin à bobines suivant la revendication 1, **caractérisé en ce que** la table (34) transporteuse est guidée par au moins un prolongement (40, 42) dans une coulisse (44, 46) solidaire du boîtier de telle sorte que, lors d'un mouvement de pivotement, elle est obligatoirement déplacée parallèlement à la direction (B) de transport.

3. Magasin à bobines suivant la revendication 1 ou 2, **caractérisé en ce que** la table (34) transporteuse est, à son extrémité de transfert éloignée de l'axe (38) de pivotement, précontrainte en application contre le bobinage (24) de la bobine (14) de stockage.

4. Magasin à bobines suivant l'une des revendications 1 à 3, **caractérisé en ce que** le transporteur (48) de transfert comprend un transporteur (50) à bande pourvu d'au moins une bande (52) sans fin et de galets (68, 70) de support et conjugués qui coopèrent avec cette bande.

5. Magasin à bobines suivant la revendication 4, **caractérisé en ce que** la bande (52) sans fin du transporteur (50) à bande est guidée en passant par un premier galet (54) monté coaxialement à l'axe (38) de pivotement de la table (34) transporteuse et par un deuxième galet (56) monté sur la table (34) transporteuse.

6. Magasin à bobines suivant la revendication 5, **caractérisé en ce que** la bande (52) sans fin est guidée en passant par un dispositif (59, 60, 64, 66) tendeur.

7. Magasin à bobines suivant la revendication 5 ou 6, **caractérisé en ce que** le deuxième galet (56) du transporteur (50) à bande est disposé coaxialement à un galet (32) de renvoi du film (20) de stockage et en lui étant lié en rotation.
